# FASCICULE DE BREVET EUROPEEN

(11) **EP 1 818 469 B1**
(45) Date de publication et mention de la délivrance du brevet: **29.10.2008**
(21) Numéro de dépôt: 07290137.4
(22) Date de dépôt: 02.02.2007
(51) Int. Cl.: E04B 2/70, E04G 21/14, E04B 1/02, E04B 1/12

(54) **Panneau de mur et système de construction**
Wandplatte und Bausystem
Wall panel and construction system

(30) Priorité: 09.02.2006 FR 0601154
(43) Date de publication de la demande: 15.08.2007
(73) Titulaire: Société Eco-Logis-Innovation, 76230 Bois Guillaume (FR)
(72) Inventeur: Sockeel, Nathalie Eco-Logis Innovation, 76230 Bois Guillaume (FR)

(56) Documents cités:
- JP-A- 5 079 104

## Description

L'invention concerne des panneaux de mur préfabriqués suivant la revendication 1 et un système constructif suivant la revendication 8 utilisant ces panneaux.
On a proposé (FR 2 852 040) des panneaux de mur préfabriqués qui présentent sur deux chants opposés des rainures de chant larges pour recevoir à emboîtement des poutres de calage verticales ou horizontales selon la position du bloc dans un plan vertical, qui présentent sur leurs autres chants, respectivement une gorge formant mortaise et une saillie formant tenon pour un emboîtement direct de deux blocs contigus, et qui présentent à côté de certaines des gorges une gorge étroite pour l'encastrement d'une gaine.
On a également proposé (EP 1 245 750) des panneaux de murs préfabriqués qui présentent une rainure périphérique pour recevoir des éléments de maintien. Ces panneaux sont conçus pour former des cloisons facilement démontables, en particulier pour des stands, et les rainures sont équipées de profilés spéciaux à section droite en forme de C pour recevoir des clips de fixation discrets pour joindre les panneaux entre eux.

Il a aussi était proposé des blocs de construction (JP 05 079104A) à double rainures dont le double rainurage à pour fonction la jonction de deux blocs voisins par l'intermédiaire de profilés dont la coupe transversale est en forme de croix. Cette pièce de jonction venant s'emboîter et remplir l'espace correspondant à la double gorge. Ainsi par collage des blocs et des pièces de jonctions il est possible de monter des murs venant s'appuyer sur une structure portante. Le document JP 05 079104A divulgue l'objet du préambule de la revendication 1.

La présente invention concerne des panneaux de mur monobloc de grande taille dont la hauteur correspond à une hauteur d'étage avec un rapport de hauteur et de largeur de 2 à 1 ou de 3 à 1. Ces panneaux monobloc étant conçus pour intégrer dans leur épaisseur une structure porteuse ou de maintien essentiellement constituée de poutres disposées debout, couchées, ou en biais dans un plan vertical. Ces panneaux de grandes dimensions ont pour avantages une rapidité de mise en oeuvre avec des aspects techniques non négligeables tel que: moins de points de jonctions donc moins de ponts thermiques, moins de systèmes de fixations, moins de point de fragilité.

De préférence, ces panneaux monobloc sont conçus pour être très isolants prêt à l'emploi sans nécessiter d'isolation complémentaire et sont constitués principalement de fibres végétales tel que par exemple fibre de bois, de chanvre ou de paille.

Ces panneaux ont de par leurs dimensions (environ 3m²) leur poids (environ 200 à600 kg) et leur nature parfois friable, un problème de manutention. Se pose donc le problème de les déplacer au moyen d'un engin approprié, par exemple une grue de chantier mobile.

Pour qu'un panneau soit appréhendable par le crochet d'une grue, une solution consiste à munir le panneau d'un ou de plusieurs moyens d'ancrage aptes à coopérer avec le crochet de la grue ou avec un câble suspendu à ce crochet.

Un but de l'invention est de permettre la manipulation de ces panneaux monobloc sans avoir à les équiper de points d'ancrages. Ces points d'ancrage en compliqueraient leur fabrication, les fragiliseraient et présenteraient des risques de rupture important, compte tenu de la nature même des composants de ces panneaux ayant une faible résistance à la flexion ou à l'arrachement. Ainsi lorsque le problème de manipulation est solutionné, il en découle la possibilité d'utiliser des panneaux de grandes dimensions et de grands volumes dans des matières qui, jusqu'à ce jour, ne permettaient que l'utilisation de petits formats.

Le panneau monobloc de l'invention est un panneau de mur qui comporte sur ses chants une rainure périphérique large pour recevoir des poutres de maintien du panneau dans le mur constituant ainsi une structure porteuse intégrée, et en ce que qu'une rainure périphérique étroite est formée dans le fond de ladite rainure large dans l'axe de symétrie du panneau et ayant deux fonctions successives. Premièrement, cette rainure périphérique étroite est destinée à recevoir une corde en sorte que la corde puisse faire autour du panneau une boucle apte à être appréhendée par un moyen de levage afin de suspendre le panneau au moyen de levage en vue de sa manipulation et sa mise en place dans sa position de service, quelle que soit la position du panneau dans un plan vertical, et que ladite corde puisse ensuite être extraite du panneau par coulissement dans la rainure périphérique étroite, malgré la présence des poutres de maintien dans les rainures larges du panneau. Deuxièmement, après la mise en place définitive du panneau et du retrait de la corde, l'espace vide constitué par la deuxième rainure pourra servir, selon les besoins, à l'encastrement de gaines (par exemple gaines électriques). Lors du levage, le panneau monobloc étant encerclé par la corde se trouve tenu dans sa totalité et peut même être, si besoin est, renforcé par l'emboîtement dans la rainure large des poutres de maintien ou de structure porteuse avant le levage. Le panneau est toujours levé dans un axe de symétrie quelque soit l'emplacement du point de levage tout autour du panneau.

La préfabrication du panneau reste simple. Dans des modes de réalisation particuliers, le panneau monobloc de l'invention présente encore une ou plusieurs des caractéristiques suivantes:
- Le panneau est constitué de matière isolante de préférence en fibre végétale.
- la hauteur et la largeur du panneau sont dans un rapport de 2 à 1 ou de 1 à 2 ; ou encore de 3 à 1 ou de 1 à 3.
- certains panneaux présentent de préfabrication un bord oblique.
- les dimensions du panneau courant sont environ de 240cm à 290cm de haut, 95cm à 120cm de large et 20 à 24cm d'épaisseur.
- le panneau peut être porteur ou non porteur par exemple : en béton de bois, en fibre de bois ou de chanvre.

L'invention concerne également un système constructif pour réaliser un mur qui comprend des panneaux monobloc selon l'invention ainsi que des poutres, de préférence de simples bastaings en bois du commerce, à encastrer dans les rainures larges des panneaux pour encadrer les panneaux en vue de leur maintien et de leur assemblage ; ces poutres constituant l'ossature du mur et, en tant que de besoin, des accessoires de fixation.

Le système constructif peut comprendre des panneaux courants rectangulaires préfabriqués à disposer debout ou couchés dans un plan vertical, des panneaux préfabriqués complémentaires correspondants à la moitié, au quart ou au tiers d'un panneau courant et des panneaux préfabriqués spéciaux correspondant à un panneau courant ou à un panneau complémentaire mais qui présentent un bords obliques.

L'invention sera expliquée ci-après sur des exemples de réalisation, en référence aux figures du dessin joint sur lequel :
- la figure 1 est une vue de face avec perspective d'un panneau courant.
- la figure 2 est une coupe du panneau courant par un plan vertical.
- la figure 3 est une coupe du panneau courant par un plan horizontal.
- la figure 4 est une vue de face avec perspective d'un panneau correspondant à un panneau courant qui aurait été coupé en biais.
- la figure 5 est une vue de face avec perspective d'un panneau correspondant à une moitié coupée en biais d'un panneau courant.
- la figure 6 est une vue de dessous du panneau de la figure 5.
- la figure 7 est une vue de face avec perspective d'un panneau correspondant à un tiers d'un panneau courant, pour constituer un panneau sous une fenêtre.
- la figure 8 est une vue de face avec perspective d'un panneau correspondant à une moitié d'un panneau courant.
- la figure 9 est une coupe verticale du panneau de la figure 8.
- la figure 10 est une vue de face avec perspective d'un panneau correspondant à un panneau courant dont une moitié serait coupée en biais.
- la figure 11 est une coupe schématique de la jonction verticale de deux panneaux contigus par un plan horizontal.
- les figures 12 à 15 sont des exemples de murs pignons réalisés avec des panneaux conformes à l'invention, et les figures 1 à 3 montrent un panneau courant A.
- les figures 4 à 10 montrent des panneaux B, C, D, E, F qui correspondent à des divisions du panneau courant.
- les figures 16 à 18 sont des schémas représentant des modes de fixation des panneaux pour former des angles.
- La figure 19 représente un panneau de mur courant en cours de manipulation dont la corde de levage est encastrée dans la rainure périphérique étroite non visible sur ce croquis.

Chaque panneau présente sur ses chants une rainure large périphérique (1) dans le fond de laquelle est formée une rainure étroite périphérique (2).

Eventuellement, une autre rainure étroite (3) est pratiquée sur une face du panneau et éventuellement une découpe (4) en L est pratiquée sur le bord inférieur du panneau.

La rainure large (1) est conçue pour l'encastrement de poutres dans les chants du panneau, en sorte que le panneau monobloc soit ceinturé et bloqué par une structure porteuse sur l'ensemble de ses côtés et la rainure étroite (2) est conçue principalement pour le passage d'une corde apte à être bouclée sur elle-même pour offrir provisoirement un point de suspension du panneau. Après mise en place du panneau, la corde peut être dénouée et retirée de la rainure étroite par coulissement. Dans un deuxième temps la rainure étroite laisse un vide qui sera utilisé pour l'encastrement des gaines électriques.

Les poutres sont de préférence en bois, mais en variante elles peuvent être métalliques ou en béton.

Les panneaux B à F sont des sous-multiples du panneau courant A et peuvent être disposés debout dans un plan vertical ou couchés dans un plan vertical.

Si L1 est la grande dimension du panneau courant dont le rapport hauteur - largeur est de 1 à 2 :
L2, L4, L6 correspondent à 1/2 de L1,
L3 correspond à 1/3 de L1.

A tire d'exemple, L1 est égal à 250cm.

La rainure (1) a par exemple une largeur de 60 à 80mm environ et une profondeur de 30 à 80mm environ.

La rainure (2) par exemple une largeur de 20 à 40mm environ et une profondeur de 15 à 40mm environ. Dans un exemple préféré, la rainure large(1) a une largeur de 80mm et une profondeur de 40mm et la rainure étroite a une largeur de 30mm et une profondeur de 20mm.

La rainure 3, optionnelle, pour passage de gaine, est par exemple à 30cm du bord inférieur du panneau.

Les profilés (5) encastrés dans les rainures (1) sont par exemple des bastaings en bois du commerce à section droite rectangulaire ou carré.

La figure 11 montre l'assemblage vertical de deux panneaux voisins A, A' au moyen d'un bastaing (5) introduit dans les rainures verticales larges en vis-à-vis tandis que les rainures étroites (2,2') servent au passage d'une corde. Dans cet exemple, la corde a été doublée pour constituer deux brins parallèles (6,6') qui se rejoignent en formant une boucle (non visible sur la figure) et dont les extrémités libres (non visibles) passent à travers la boucle et forment un noeud de préhension. Après la mise en place définitive du panneau (6,6') représentent le passage de deux gaines électrique.

La corde peut être en tout matériau voulu, y compris sangle ou en câble métallique.

Les panneaux peuvent être disposés de multiples manières pour réaliser un mur.

La figure 12 montre le calepinage d'un mur pignon. Ce pignon est réalisé avec 10 blocs courants A, 4 blocs F avec un pan coupé à 45° et 4 blocs C.

La figure 13 montres une variante d'un mur pignon constitué de 6 blocs courants A, 4 demi blocs B et 2 blocs sous fenêtre D.

Sur ces figures, la référence 7 désigne une baie vitrée et la référence 8 désigne une fenêtre.

Les figures 14 et 15 montrent encore le calepinage d'autres variantes d'un mur pignon. On n'a pas représenté sur ces figures les profilés verticaux, horizontaux et obliques qui encadrent les panneaux puisqu'ils sont intégrés dans le mur et ne sont plus visibles lorsque le mur est monté.

Les figures 16 à 18 sont des schémas à titre d'exemples mais non limitatif montrant en vue de dessus des assemblages de panneaux, au moyen de vis (figures 16 et 17) ou d'une équerre (figure 18), pour former un angle de murs.

## Revendications

1. Panneau de mur qui comporte sur ses chants une rainure périphérique large (1) pour recevoir des poutres (5) de maintien du panneau dans le mur, et qui est équipé pour faciliter la manipulation du panneau, cet équipement ne comportant pas de points d'ancrage mais comprenant une rainure périphérique étroite (2) formée dans le fond de ladite rainure en vue de sa manipulation au moyen d'une corde ou d'une sangle, **caractérisé en ce que** ledit panneau de mur est un panneau de mur monobloc correspondant à une hauteur d'étage, non manuportable de part son poids, sa taille et (ou) la nature de ses composants.

2. Panneau de mur monobloc selon la revendication 1 dont ledit équipement comprend une corde (6) apte à être reçue dans ladite rainure périphérique étroite (2) en sorte que la corde puisse faire autour du panneau une boucle apte à être appréhendée par un moyen de levage pour suspendre le panneau au moyen de levage en vue de sa manipulation et sa mise en place dans sa position de service, quelle que soit la position du panneau dans un plan vertical, ladite corde pouvant ensuite être extraite du panneau par coulissement dans la rainure étroite malgré la présence des profilés de maintien dans la rainure large du panneau.

3. Panneau de mur monobloc selon la revendication 1 dont ladite rainure périphérique étroite laissera après la mise en place définitive du panneau un vide permettant si besoin l'encastrement de gaines dans le mur.

4. Panneau de mur monobloc selon l'une des revendications précédentes dont la rainure large (1) a une largeur de 60 à 80mm ; une profondeur de 40 à 80mm et dont la rainure étroite a une largeur de 20 à 40mm et une profondeur de 15 à 40mm.

5. Panneau de mur monobloc selon la revendication 4 dont la rainure large (1) a une largeur de 80mm et une profondeur de 40mm ; dont la rainure étroite (2) a une largeur de 30mm et une profondeur de 20mm ; et dont les dimensions du panneau sont environ de 250cm de haut, 125cm de large et 24cm d'épaisseur.

6. Panneau de mur monobloc selon l'une des revendications précédentes dont la forme générale est rectangulaire et dont la hauteur et la largeur sont dans un rapport de 2 à 1 ou de 1 à 2 ou encore de 3 à 1 ou de 1 à 3.

7. Panneau de mur monobloc selon l'une des revendications précédentes et qui comporte un bord oblique.

8. Système constructif pour réaliser un mur qui comprend des panneaux de mur monobloc selon l'une des revendications précédentes ainsi que des poutres aptes à être encastrées dans les rainures larges des panneaux, en sorte que chaque panneau soit tenu par une poutre sur chacun de ses côtés, et des accessoires de fixation.

9. Système constructif selon la revendication 8 dont les panneaux comprennent des panneaux courants rectangulaires (A) à disposer debout ou couchés dans un plan vertical, des panneaux complémentaires (E, D) correspondants à la moitié, au quart ou au tiers d'un panneau courant et des panneau spéciaux (B, C, F) correspondant à un panneau courant ou à un panneau complémentaire mais qui présentent au moins un bord oblique.

10. Les murs réalisés au moyen d'un système constructif tel que défini dans l'une des revendications 8 ou 9.

## Claims

1. Cast in one piece wall panel corresponding to the height of one story, not handheld because of its weight, its size and (or) the kind of its components, which includes over its edge one wide peripheral groove (1) to fit maintain beams (5) of the panel into the wall, and which is equipped to facilitate the handling of the panel, **characterised by** the fact that this whole unit doesn't include any anchorage point, but a narrow peripheral groove (2), constituted in the bottom of the aforementioned groove, in order to handle it by means of a rope or a strap,

2. Cast in one piece wall panel according to the claim 1, which the aforementioned whole unit includes a rope (6) suitable for fitting in the aforementioned narrow peripheral groove (2), so that the rope can form a loop around the panel suitable for catching hold of by a means of jacking-up in order to handle it and put in its duty position, whatever position of the panel in a vertical plane, then the aforementioned rope can be pulled out of the panel by sliding in the narrow groove, in spite of the presence of maintain beams in the wide groove of the panel.

3. Cast in one piece wall panel according to the claim 1, which the aforementioned narrow peripheral groove will let after the permanent setting up of the panel a space to allow if need the fitting of jackets into the wall.

4. Cast in one piece wall panel according to one of the previous claims, which the wide groove (1) has a width of 60 mm to 80 mm; a depth of 40 mm to 80 mm and which the narrow groove has a width of 20 mm to 40 mm and a depth of 15 mm to 40 mm.

5. Cast in one piece wall panel according to the claim 4, which the wide groove (1) has a width of 80 mm and a depth of 40 mm; which the narrow groove (2) has a width of 30 mm and a depth of 20 mm; and which the measurements are about 250 cm high, 125 cm wide, and 24 cm depth.

6. Cast in one piece wall panel according to one of the previous claims, which the ordinary shape is rectangular, and which the height and the width are in a proportion of 2 per 1 or 1 per 2 or also 3 per 1 or 1 per 3.

7. Cast in one piece wall panel according to one of the previous claims, which has a slanting edge.

8. Construction system to build a wall, which includes panels according to one of the previous claims and beams able to fit into the wide groove of the panel, so as to maintain each panel on its edge by a beam, and by fastening accessories.

9. Construction system according to the claims 8, which panels include ordinary rectangular panels (A) to be placed standing or laying in a vertical plane, supplementary panels (E, D) corresponding to the half, the quarter or the third of an ordinary panel, and special panels (B, C, F) corresponding to an ordinary panel or a supplementary panel but which include at least a slanting edge.

10. The walls build thanks to a construction system as defined in one of the claims 8 or 9.

## Patentansprüche

1. Wandplatte aus einem Stück, die Höhe entspricht der Höhe von einem Stockwerk. Sie ist nicht mit der Hand tragbar wegen ihres Gewichtes, ihrer Maße und (oder) ihres Materials. Die Wandplatte weißt eine breite peripherische Nute (1) an ihren Kanten auf um das Handling zu erleichtern und um Stützbalken (5) aufzunehmen. Die Platte besitzt keine Verankerungspunkte. Sie besitzt in der peripherischen Nute eine zweite kleinere Nute (2) um ein Seil oder Gurt aufzunehmen.

2. Wandplatte aus einem Stück gemäß Punkt 1, deren besagte Ausstattung fähig ist, ein Seil (6) in der besagten enge peripherische Nute (2) aufnehmen zu können. Das Seil bildet um die Platte eine Schleife welche greiffähig durch ein Hebzeug ist. Somit kann man die Platte für ein besseres Handling aufhängen und sie in ihre Betriebsstellung bringen. Welche ihre räumliche Stellung sein mag. Danach kann das besagte Seil aus der Nute herausgezogen werden, trotz der Anwesenheit der stützenden Balken in der breiten Nute der Platte.

3. Wandplatte aus einem Stück gemäß Punkt 1, deren besagte enge peripherische Nute nach der definitiven Aufstellung der Platte einen Zwischenraum lässt um nötigenfalls den Einbau von Kabeln in der Wand zu erlauben.

4. Wandplatte aus einem Stück gemäß den vorherigen Punkten, deren besagte breite peripherische Nute (1) eine Breite von 60 bis 80 mm, eine Höhe von 40 bis 80 mm besitzt. Die enge peripherische Nute besitzt eine Breite von 20 mm bis 40 mm und eine Höhe von 15 mm bis 40 mm.

5. Wandplatte aus einem Stück gemäß Punkt 4, deren Maße 250cm Höhe, 125cm Breite und 24cm Dicke betragen und deren besagte breite peripherische Nute (1) eine Breite von 80 mm, eine Höhe von 40 mm besitzt und deren enge peripherische Nute (2) eine Breite von 30 mm und eine Höhe von 20 mm besitzt.

6. Wandplatte aus einem Stück gemäß einer der vorstehenden Punkte; rechteckförmig, deren Höhe und Breite einem Seitenverhältnis von 2 zu 1 beziehungsweise 1 zu 2, oder 3 zu 1 beziehungsweise 1 zu 3 entspricht.

7. Wandplatte aus einem Stück einer der vorstehenden Punkte gemäß, bei der eine Kante quer ist.

8. Bausystem um eine Wand zu bauen. Die Platten entsprechen einer der vorstehenden Punkte. In der breiten Nute der Platte sind Balken einbaubar, so dass jede Platte mit einem Balken gegen jede Kante und mit Befestigungshilfswerkzeugen gehalten wird.

9. Bausystem Punkt 8 gemäß, besteht aus rechteckförmigen üblichen Platten (A), welche stehend oder liegend angeordnet werden können, ergänzenden Platten (E, D) welche der Hälfte, dem Viertel oder dem Drittel einer üblichen Platte entsprechen und Spezialplatten (B, C, F) entsprechend einer üblichen Platte oder einer ergänzenden Platte, die aber zumindest eine Querkante aufweist.

10. Die Wände werden gemäß Punkt 8 oder 9 aufgebaut.
